# EUROPÄISCHE PATENTSCHRIFT

(11) **EP 0 521 973 B1**
(45) Veröffentlichungstag und Bekanntmachung des Hinweises auf die Patenterteilung: **02.11.1995**
(21) Anmeldenummer: 91906799.1
(22) Anmeldetag: 27.03.1991
(51) Int. Cl.: D01G 15/44, D01G 25/00

(54) **VERFAHREN ZUM ABLEGEN EINES VLIESES ODER DGL. SOWIE VLIESBANDLEGER**
PROCESS FOR LAYING A NONWOVEN OR THE LIKE AND NONWOVEN LAYING DEVICE
PROCEDE ET DISPOSITIF DE POSE DE BANDES DE NON-TISSES OU SIMILAIRES

(30) Priorität: 30.03.1990 DE 4010174
(43) Veröffentlichungstag der Anmeldung: 13.01.1993
(62) Teilanmeldung aus: 94104338.2
(73) Patentinhaber: HERGETH HOLLINGSWORTH GMBH, D-48249 Dülmen (DE)
(72) Erfinder: HILLE, Eduard, D-4408 Dülmen (DE)
(74) Vertreter: Dallmeyer, Georg, Dipl.-Ing.
(86) Internationale Anmeldenummer: EP9100590
(87) Internationale Veröffentlichungsnummer: WO9115618

(56) Entgegenhaltungen:
- EP-A- 315 930
- EP-A- 371 948
- FR-A- 2 234 395
- GB-A- 1 527 230

## Beschreibung

Die Erfindung betrifft eine Vorrichtung zum Ablegen eines Vlieses oder dgl. nach dem Oberbegriff des Hauptanspruchs sowie ein Verfahren nach dem Oberbegriff des Anspruchs 12.

Derartige Vliesbandleger dienen dazu, insbesondere von einer Krempel oder dergleichen angelieferte Faservliese, Faserflore, Spinnvliese oder dgl. auf ein mit einer vorbestimmten variablen Geschwindigkeit bewegtes Abführungsband abzulegen. Dabei wird das von der Krempel zugeführte Faservlies auf einem mit einer vorbestimmten Geschwindigkeit angetriebenen Zuführungsband transportiert. Innerhalb des Vliesbandlegers wird das Faservlies üblicherweise zumindest teilweise zwischen zwei Förderbändern transportiert, die sich mit gleicher Geschwindigkeit bewegen. Diese Förderbänder sind als endlos umlaufende Förderbänder gestaltet. Derartige Vliesbandleger benötigen zum möglichst gleichmäßigen Ablegen des Faservlieses hin- und hergehende Wagen, in denen Umlenkwalzen für die Förderbänder gelagert sind.

Bei den Vliesbandlegern, insbesondere solchen, die mit hoher Geschwindigkeit arbeiten, können die plötzlichen Geschwindigkeitswechsel der Wagen einen unregelmäßigen Verzug des Faservlieses hervorrufen, und zwar wegen zeitlich veränderter Einregulierung der Wagen- und Bandgeschwindigkeiten durch die Auffederung des Rahmens und der Arbeitselemente. Bei einer plötzlichen Beschleunigung der Förderbänder kann das Vlies daher nicht sofort folgen. Es kommt bei den Vliesbandlegern darauf an, die Förderbänder und Wagen relativ zueinander so zu steuern, daß eine möglichst gleichmäßige Ablage möglich ist.

Es sind weiterhin Anordnungen von Vliesbandlegern bekannt, bei denen die hohen Beschleunigungen beim Umlenkvorgang herabgesetzt werden, indem man den Umlenkvorgang langsamer ablaufen läßt. Diese Lösungen sind jedoch nachteilig, da das Vlies dem Leger mit konstanter Geschwindigkeit zugeführt wird und, bedingt durch den gekoppelten Antrieb der Wagen, auch mit konstanter Geschwindigkeit abgegeben werden muß. Die Umlenkzeit muß also theoretisch Null sein, was praktisch nicht durchführbar ist.

Aus der EP-A-0 315 930 ist ein Vliesbandleger bekannt, bei dem der Oberwagen und der Legewagen einen gemeinsamen oder auch separaten Antrieb aufweisen, der die Wagen mit unterschiedlicher Geschwindigkeit in entgegengesetzter Richtung bewegt. Dabei läuft der Oberwagen stets mit der halben Geschwindigkeit des Legewagens und legt dabei den halben Weg des Legewagens zurück. Der Antrieb ist als Servo-Antrieb ausgebildet und mit einer frei programmierbaren Steuerung verbunden. Die Geschwindigkeit der Wagen kann damit über ihren Fahrweg beliebig verändert werden, wobei auch die Beschleunigungsphasen in den Umkehrpunkten der Fahrbewegung beliebig beeinflußbar sind. Die Austrittsgeschwindigkeit des Vlieses entspricht dabei stets der Vlieseinlaufgeschwindigkeit.

Aus der FR-A-2 234 395 ist ein Vliesbandleger mit einem Oberwagen und einem Legewagen sowie mehreren Hilfwagen bekannt, bei dem der Oberwagen mit einer Geschwindigkeit u hin- und herbewegt wird, während der Legewagen mit einer wählbaren Geschwindigkeit w hin- und herbewegt wird. Das Verhältnis der Wagengeschwindigkeiten zueinander unter Einbeziehung der Florzuführungsgeschwindigkeit V ergibt sich aus der Gleichung $\text{2·u-w+|w|=V}$ . Aufgrund dieser Gesetzmäßigkeit soll keine Stauchung oder Streckung des Flors erfolgen. Eine variable Einstellung des Geschwindigkeitsverhältnisses zwischen Ober- und Legewagen ist nicht beschrieben.

Aus der DE-A-26 09 396 ist eine endlos umlaufende Steuerkette bekannt, die einen Oberwagen sowie einen Legewagen und einen Speicherwagen miteinander koppelt. Diese Steuerkette ist als endlos umlaufende Kette gestaltet und wird über Kettenräder angetrieben. Der Antrieb und die Steuerung des Legewagens erfolgt allerdings über eine separate Wagenzugkette. Außerdem sind der Legewagen und der Oberwagen über eine Spannkette miteinander verbunden. Schließlich wird zur Steuerung zusätzlich noch eine Meßkette benötigt.

Der Antrieb und die Steuerung dieses Vliesbandlegers sind in hohem Maße aufwendig und ermöglichen dennoch nicht, frei wählbare Verzüge einzustellen.

Aus der DE-18 21 234 U ist es bekannt, den Oberwagen und den Legewagen über ein Kraftübertragungselement miteinander zu koppeln.

Aus der DE-25 42 274 B ist es bekannt, einen Legewagen mit einer nach dem Linear-Motor-Prinzip arbeitenden Einrichtung anzutreiben.

Der Erfindung liegt die Aufgabe zugrunde, ein Verfahren zum Ablegen von Vliesbändern oder dgl. sowie einen Vliesbandleger derart auszubilden, daß das Vlies bei Legegeschwindigkeiten unterhalb der Bandeinlaufgeschwindigkeit auch mit Verzug (positiver Verzug) und bei Legegeschwindigkeiten oberhalb der Bandeinlaufgeschwindigkeit auch mit Stauchung (negativer Verzug) abgelegt werden kann.

Zur Lösung dieser Aufgabe dienen die Merkmale des Hauptanspruchs sowie des Anspruchs 12.

Die Legewagengeschwindigkeit kann relativ zur Einlaufgeschwindigkeit des Vlieses auf eine höhere bzw. geringere Geschwindigkeit eingestellt werden, um ein Stauchen bzw. Strecken des Vlieses beim Ablegen zu erreichen. Zwischenwerte oder über die Legebreite ungleichförmige Verzüge oder Stauchungen sind ebenfalls einstellbar. Im Extremfall ist es auch möglich, die Vliesaustrittsgeschwindigkeit am Legewagen gegen Null zu ändern. Wesentlich ist dabei, daß das Vlies auch bei Legegeschwindigkeiten unterhalb der Bandeinlaufgeschwindigkeit mit Verzug sowie bei Legegeschwindigkeiten oberhalb der Bandeinlaufgeschwindigkeit auch mit Stauchung abgelegt werden kann.

Die Erfindung ermöglicht es in vorteilhafter Weise selbst in den Umkehrbereichen, in denen die Legegeschwindigkeit des Legewagens bis zum Umkehrpunkt auf Null verringert werden muß und von dort aus wieder hochbeschleunigt werden muß, mit einem Verzug zu arbeiten, wobei sogar eine gezielte Verdünnung des Vlieses im Randbereich erreichbar ist, die für nachfolgende Verarbeitungsprozesse von Vorteil ist.

Die Kopplung des Oberwagens, des Legewagens und des Spannwagens über ein einziges Kraftübertragungselement in Verbindung mit zwei auf das Kraftübertragungselement einwirkenden Antrieben ermöglicht es in vorteilhafter Weise, die Bewegung des Oberwagens und des Legewagens unabhängig voneinander zu steuern. Insbesondere ist es möglich, die Bandgeschwindigkeit an der Legestelle zu erhöhen oder zu erniedrigen, ohne gleichzeitig auch die Legewagengeschwindigkeit zu erhöhen bzw. zu erniedrigen. Auf diese Weise sind Verzüge (bzw. Stauchungen) z.B. von ±15 % rucklos einstellbar. Die beiden Antriebe für die Oberwagen- und Legewagenfahrt werden über einen Rechner gesteuert. Dabei ist es möglich, den Flor verzugsfrei, gestaucht oder gestreckt je nach Vorgabe gesteuert mit Geschwindigkeitsdifferenzen zwischen Bandgeschwindigkeit und Legewagengeschwindigkeit abzulegen.

Dabei hält der Spannwagen stets das Hauptförderband gespannt. Der Spannwagen wird durch das Kraftübertragungselement in seine jeweilige Position gebracht und benötigt deshalb keinen separaten Antrieb.

Bei einem alternativen Ausführungsbeispiel kann auch vorgesehen sein, daß anstelle der Wagenantriebe jeweils eine vor und hinter dem Legewagen angeordnete Umlenkwalze für das Hauptförderband angetrieben wird. Dabei kann ein Verzug unmittelbar über die Differenz der Umfangsgeschwindigkeiten an diesen Umlenkwalzen eingestellt werden. Die Wagenbewegungen ergeben sich dabei allein auf Grund des Bandantriebs und der Kopplung über ein den Oberwagen, den Legewagen und den Spannwagen verbindendes Kraftübertragungselement.

Ein weiteres Ausführungsbeispiel besteht darin, für den Oberwagen und den Legewagen jeweils einen elektronisch gesteuerten Linearantrieb vorzusehen und den Oberwagen, den Legenwagen und den Spannwagen über ein einziges Kraftübertragungselement miteinander zu koppeln. Bei einer Weiterbildung der Erfindung ist vorgesehen, daß der Spannwagen aus zwei mit Abstand voneinander angeordneten Wagenteilen besteht, in denen jeweils eine Umlenkwalze für eines der Förderbänder gelagert ist.

Dabei sind ein oder mehrere Zwischenwagen zwischen Ober- und Legewagen angeordnet. Diese Zwischenwagen haben den Vorteil, die Verzögerungen und Beschleunigungen auf mehrere Maschinenelemente zu verteilen.

Im folgenden werden unter Bezugnahme auf die Zeichnungen Ausführungsbeispiele der Erfindung näher erläutert.

Es zeigen
- Fig. 1: eine Prinzipskizze der erfindungsgemäßen Kopplung zwischen dem Oberwagen, dem Spannwagen, sowie dem Legewagen und den Antrieben;
- Fig. 2: ein erstes Ausführungsbeispiel der Erfindung;
- Fig. 3: ein zweites Ausführungsbeispiel der Erfindung mit einem Spannwagen aus zwei Wagenteilen und einem zusätzlichen Zwischenwagen;
- Fig. 4: ein drittes Ausführungsbeispiel der Erfindung mit veränderter Bandführung;
- Fig. 5a, 5b, 5c: Wegdiagramme für den Oberwagen, Spannwagen und Legewagen,
- Fig. 6a bis 6e: Geschwindigkeitsdiagramme für den Vlieseinlauf, die Zahnriemenscheibe des Oberwagens wie für den Oberwagen, Spannwagen und Legewagen, und
- Fig. 7a bis 7d: unterschiedliche Vliesprofile.

Der Vliesbandleger 1 (Fig.2) weist ein Zuführungsband 2 auf, über das ein Flor- bzw. ein Vlies 4 oder dgl. von einer davor angeordneten Krempel mit einer gleichmäßigen aber veränderbaren Geschwindigkeit von beispielsweise 1,5 m/s zugeführt wird. Quer zur Förderrichtung des Zuführungsbandes 2 ist ein Abführungsband 6 auf Umlenkwalzen 8 angeordnet, auf dem quer und im Zickzack zur Anlieferungsrichtung abgelegt wird. Statt eines quer verlaufenden Abführungsbandes 6 kann auch ein längs, d.h. auch ein in derselben Richtung wie das Zuführungsband 2 laufendes Abführungsband 6 vorgesehen sein. Der Vliesbandleger 1 ist mit drei Wagen ausgerüstet, und zwar mit einem Oberwagen 10, einem Spannwagen 12 sowie einem Legewagen 14. Der Vliesbandleger 1 ist mit zwei endlos umlaufenden Förderbändern 18 und 20 versehen, die zumindest teilweise das Vlies 4 zwischen sich aufnehmen, transportieren und führen.

Das erste Förderband 18 übernimmt im Bereich des Vlieseinlaufs 22 das Vlies 4 von dem Zuführungsband 2. An dieser Stelle ist eine Umlenkwalze 24 vorgesehen, die gleichzeitig den Bandantrieb für das erste Förderband 18 aufnehmen kann. Die Bandgeschwindigkeit des Förderbandes 18 wird von der Krempel vorgegeben. Von dem Vlieseinlauf 22 gelangt das Förderband 18 zunächst auf eine in dem hin- und herbewegten Oberwagen 10 gelagerte Umlenkwalze 26, die das Förderband 18 um 180° umlenkt und parallel zurückführt zu einer in einem zuführungsseitigen Maschinenständer 54a gelagerten ortsfesten Umlenkwalze 28 für das erste Förderband 18. Die erneute Umlenkung um 180° führt dann das Förderband zu dem hin- und herbeweglichen Legewagen 14, der über die eingestellte Legebreite hin- und herbewegt wird.

Der Legewagen 14 ist mit einer Umlenkwalze 30 für das erste Förderband versehen, von wo aus das erste Förderband 18 zurückläuft zum Vlieseinlauf 22. Hierbei wird das Förderband 18 über mindestens eine ortsfeste, z.B. in dem Maschinenständer 54a gelagerte Umlenkwalze 32,34 erneut um 180° umgelenkt und dem hin- und herbeweglichen Spannwagen 12 zugeführt. Über die am Spannwagen gelagerte Umlenkwalze 36 wird das erste Förderband letztlich wieder der ersten Umlenkwalze 24 zugeführt.

Das zweite endlos mit der gleichen Geschwindigkeit wie das erste Förderband umlaufende Förderband 20 wird über eine am Oberwagen 10 gelagerte Umlenkwalze 38 derart umgelenkt, daß das von dem Vlieseinlauf 22 zugeführte Vlies 4 zwischen der Umlenkwalze 26 und der Umlenkwalze 38 des Oberwagens geführt wird und transportiert wird. Über eine weitere Umlenkwalze 40 des Oberwagens wird, wie in Fig. 2 gezeigt, das Förderband 20 in die gleiche Richtung umgelenkt wie das erste Förderband 18 durch die umlenkwalze 26, so daß das Vlies 4 zwischen den beiden Förderbändern 18 und 20 um die Umlenkwalze 28 bis zur Umlenkwalze 30 des Legewagens geführt wird. Das Förderband 20 wird über zwei in dem Legewagen 14 gelagerte Umlenkwalzen 42,44 zweifach umgelenkt, wobei die zweite Umlenkwalze 44 zusammen mit der Umlenkwalze 30 des Legewagens an der Austrittsstelle 46 des Vlieses 4 das Vlies nochmals letztmalig zwischen den beiden Förderbändern 18,20 führt. Der Rücklauf des Förderbandes 20 zu der Umlenkwalze 38 des Oberwagens erfolgt dann ähnlich wie bei dem Förderband 18 über mindestens eine ortsfeste Umlenkwalze 48,50.

Für den Antrieb des Oberwagens, des Spannwagens und des Legewagens ist, wie aus Fig. 1 ersichtlich, eine Antriebskette 52 vorgesehen, deren Enden ortsfest an dem Maschinenständer 54b verankert sind. Die Antriebskette 52 ist an jedem Wagen über ein Kettenrad 56,58,60 um 180° umgelenkt. Außerdem wird die Antriebskette 52 von zwei jeweils mit einem elektronisch gesteuerten Antrieb versehenen Kettenrädern 62,64 ebenfalls um 180° umgelenkt. Die Antriebskette 52 wird also von der Befestigungsstelle am Maschinenständer 54b über das Kettenrad 56 des Oberwagens 10 zum Kettenrad 62 des Antriebsmotors für den Oberwagen, dann über das Kettenrad 58 des Spannwagens 12 zum Kettenrad 64 des Antriebs für den Legewagen 14 und das Kettenrad 60 des Legewagens 14 wieder zu der zweiten Befestigungsstelle an dem Maschinenständer 54b geführt.

Die Rückstellbewegung des Oberwagens 10, des Spannwagens 12 und des Legewagens 14 wird beispielsweise mit einem geeigneten Endlosförderband, nämlich dem Förderband 18 bewirkt. Je nach Steuerung des Kettenrades 62 über den elektronisch gesteuerten Antrieb läßt sich folglich die Position des Oberwagens bestimmen, wahrend das Kettenrad 64 die Position des Legewagens bestimmt.

Die Position des Spannwagens 12 ergibt sich aus der Bewegung der beiden Kettenräder 62 und 64, so daß der Spannwagen keinen eigenen Antrieb benötigt.

Die beiden Kettenräder 62 und 64 ermöglichen im Zusammenhang mit dem Spannwagen 12 eine völlig unbhängige Steuerung der Bewegung des Legewagens und der Bewegung des Oberwagens.

Durch eine entsprechende Steuerung der Antriebe der Kettenräder 62 und 64 lassen sich beim Ablegen des Vlieses 4 Verzüge und Stauchungen, beispielsweise im Bereich zwischen ± 15 % stufenlos und ruckfrei einstellen, auch über die gesamte Legebreite variabel.

Fig. 3 zeigt ein Ausführungsbeispiel eines Vliesbandlegers mit einem geteilten Spannwagen 12, der aus zwei Wagenteilen 11,13 besteht, wobei in dem Wagenteil 11 die Umlenkwalze 36 für das erste Förderband 18 gelagert ist, während in dem mit Abstand von dem Wagenteil 11 angeordneten Wagenteil 13 eine Umlenkwalze 49 für das zweite Förderband 20 gelagert ist. Zwischen den beiden Wagenteilen 11,13 ist eine Verbindung vorgesehen. Zwischen diesen beiden Wagenteilen ist der Oberwagen 10 angeordnet, bei dem die Bandführung des zweiten Förderbandes 20 wie folgt gegenüber Fig. 2 geändert ist: Von der Umlenkwalze 38 des Oberwagens 10 gelangt das zweite Förderband 20 über eine an dem der Umlenkwalze 28 gegenüberliegenden Ende eines hin- und herbeweglichen Zwischenwagens 16 gelagerte Umlenkwalze 39 direkt zur Umlenkwalze 44 des Legewagens 14. Dabei weist der Legewagen 14 nur noch eine einzige Umlenkwalze für das zweite Förderband auf, das im Rücklauf über die ortsfesten Umlenkwalzen 48,50 und die Umlenkwalze 49 des Wagenteils 13 und eine weitere ortsfeste, im Maschinenständer 56 gelagerte Umlenkwalze 51 wieder der Umlenkwalze 38 des Oberwagens 10 zugeführt wird.

Bei diesem Ausführungsbeispiel ist ein weiteres Förderband 21 für den Zwischenwagen 16 vorgesehen, das anstelle des zweiten Förderbandes 20 im Ausführungsbeispiel der Fig. 2 das Vlies zwischen sich und dem ersten Förderband 18 einklemmt und transportiert und über die Umlenkwalze 28 führt. Für das endlos umlaufende Förderband 21 ist eine weitere Umlenkwalze 29 an dem der Umlenkwalze 28 entgegengesetzten Ende, aber noch vor der Umlenkwalze 39 angeordnet.

Der Zwischenwagen 16 ist mit einer Spannkette 31 versehen, die an den Enden des Zwischenwagens 16 über Kettenräder 25,27 umgelenkt wird. Die Spannkette ist einerseits an dem Legewagen 14 und andererseits an dem Oberwagen 10 befestigt. Auf diese Weise wird in Abhängigkeit der Bewegungen des Oberwagens 10 und des Legewagens 14 die Position des hin- und herbeweglichen Zwischenwagens 16 festgelegt.

Ein drittes Ausführungsbeispiel für den Vliesbandleger 1 ist in Fig. 4 gezeigt, wobei die grundsätzliche Bandführung dem Ausführungsbeispiel der Fig. 2 entspricht. Anstelle der Umlenkwalze 26 für das erste Förderband im Oberwagen 10 sowie die Umlenkwalze 38 für das zweite Förderband 20 im Oberwagen 10 treten jeweils zwei Umlenkwalzen 26',26'',38',38'', wobei das Vlies 4 zwischen den Umlenkwalzen 26'' und 38'' mit kleinerem Radius hindurchgeführt wird. In der Einlaufzone vor den beiden Umlenkwalzen 26'' und 38'' besteht dadurch ein großer Öffnungswinkel zwischen den beiden Förderbändern 18 und 20, der im Ausführungsbeispiel über 90° beträgt. Dieser Öffnungswinkel kann aber auch nur 20° bei unveränderter Position der Walzen 26' und 26'' betragen, oder variabel einstellbar sein. Dabei sind die Umlenkwalzen 26' und 26'' derart zueinander versetzt angeordnet, daß der absinkende Abschnitt des ersten Förderbandes 18 einen spitzen Winkel zur Horizontalen einnimmt.

Im weiteren Verlauf der Vliesführung wird das Vlies 4 bogenförmig oder auch polygonförmig der ortsfesten Umlenkwalze 28 zugeführt, deren Durchmesser im Vergleich zu dem Ausführungsbeispiel der Fig. 2 vergrößert ist.

Im Legewagen 14 ist zusätzlich zu den Umlenkwalzen 30 und 44 oberhalb der Austrittsstelle 46 eine Führungswalze 41 gelagert, die das zweite Förderband 20 lenkt.

Das Förderband 20 und das Förderband 21 werden vorzugsweise nur durch Friktion angetrieben, sie können aber auch durch Kopplung mit dem Förderband 18 angetrieben sein oder mit einem eigenen Antrieb versehen sein.

Hinsichtlich der Antriebskette 52 ist die Kettenführung bei dem Kettenrad 62 insofern abweichend gegenüber Fig.2 und 3, als zwei zusätzliche Führungsräder 61,63 vor und hinter dem Kettenrad 62 angeordnet sind.

Die Kettenräder 62 und 64 sowie die Umlenkwalze 24 sind in den gezeigten Ausführungsbeispielen der Fig. 2 bis 4 mit geeigneten Drehgebern versehen, um der elektronischen Steuerung Geschwindigkeitssignale zu übertragen.

Anstelle einer Antriebskette kann selbstverständlich auch ein Synchronriemen oder dgl. verwendet werden.

In den Zeichnungen Fig. 2 bis 4 ist durch eine strichpunktierte Linie jeweils die Legebreite und die Mitte der Legebreite gekennzeichnet. Die Umkehrpunkte für die Legewagenfahrt werden von der elektronischen Steuerung, durch entsprechenden Antrieb des Kettenrades 64, festgelegt.

Die Figuren 5a,5b,5c zeigen die von dem Oberwagen 10, dem Spannwagen 12 und dem Legewagen 14 zurückgelegten Wege in bezug auf die Mitte der Legebreite. Die Minuswerte kennzeichnen eine Bewegung in Richtung auf den zuführungsseitigen Maschinenständer 54a.

Aus den Figuren ist entnehmbar, daß der Spannwagen im Vergleich zum Legewagen nur etwa die halbe Legebreite hin- und herfährt. Auch der Oberwagen fährt nur etwa die halbe Legebreite hin und her, allerdings in bezug auf die Mitte der Legebreite um einen bestimmten Weg versetzt.

Wie aus Fig. 5c ersichtlich, erfolgt die Annäherung des Legewagens an die Umkehrpunkte mit reduzierter Geschwindigkeit, während der Spannwagen in Bewegungsrichtung auf den zuführungsseitigen Maschinenständer 54a über den gesamten Verfahrweg gleichförmig bewegt wird. Erst der Rücklauf beginnt und endet mit einer verlangsamten Phase.

Wie aus Fig. 5a ersichtlich, gilt für den Oberwagen das Gegenteil, d.h. in Bewegungsrichtung zu dem zuführungsseitigen Maschinenständer sind verlangsamte Anfangs- und Endphasen vorgesehen.

Die Figuren 6a bis 6c zeigen die entsprechenden Geschwindigkeitsdiagramme. Aus Fig. 6a ist ersichtlich, daß die Einlaufgeschwindigkeit des Vlieses 4 konstant ist. Fig. 6b stellt die Umfangsgeschwindigkeit des Kettenrades 62 für den Oberwagen 10 dar. Die Figuren 6c, 6d und 6e zeigen jeweils das Geschwindigkeitsprofil des Oberwagens 10, des Spannwagens 12 bzw. des Legewagens 14. Die nach den Beschleunigungs- und Bremsphasen erreichte maximale Geschwindigkeit des Legewagens 14 kann höher eingestellt sein als die Einlaufgeschwindigkeit des Vlieses 4. Die Figuren 5 und 6 zeigen Weg- und Geschwindigkeitsdiagramme ohne Berücksichtigung eines eingestellten Verzuges.

Der Spannwagen 12 dient dazu, das für die zusätzliche Florspeicherung benötigte Förderband zu spannen.

In der Position A beträgt die Bandgeschwindigkeit des ersten Förderbandes 18 bzw. die Umfangsgeschwindigkeit der Umlenkwalze 24 V_{E}. Diese Geschwindigkeit ist vorzugsweise konstant und bleibt für Vor- und Rücklauf des Legewagens unverändert.

Die Legewagengeschwindigkeit in Position B setzt sich zusammen aus der Bandgeschwindigkeit V_{E} abzüglich bzw. zuzüglich Geschwindigkeitskomponenten, die einen vorgegebenen evtl. über die Legebreite veränderlichen Verzug berücksichtigen. Der Verzug kann positiv sein und dann ein Verstrecken des Vlieses bewirken oder negativ sein und eine Stauchung, also eine Florverdickung erzeugen.

Die Legewagengeschwindigkeit wird mit Hilfe des Kettenrades 64 über eine elektronische Steuerung bestimmt, die die Legewagengeschwindigkeit in Abhängigkeit von dem gewünschten Verzug oder Verzugsverlauf, der Legebreite, der Brems- und Beschleunigungsphasen usw. steuert.

Die Oberwagengeschwindigkeit in Position C wird über das Kettenrad 62 gemäß folgender Beziehung gesteuert:${\text{V}}_{\text{O}} {\text{= 1/2 x (V}}_{\text{E}} {\text{- (K + 1) / K x V}}_{\text{L}} \text{) ,}$ wobei K ein Verzugsfaktor ist, der sich aus dem Verhältnis zwischen der Legewagengeschwindigkeit V_{L} und der Austrittsgeschwindigkeit V_{A} des Vlieses 4 mit ${\text{K = V}}_{\text{L}} {\text{/ V}}_{\text{A}}$ ergibt.

Die Austrittsgeschwindigkeit V_{A} des Vlieses 4 ist abhängig von der Bandgeschwindigkeit V_{E} sowie von der Oberwagengeschwindigkeit und der Legewagengeschwindigkeit.

Die mittlere Legewagengeschwindigkeit entspricht dem Produkt aus Einlaufgeschwindigkeit des Vlieses und mittlerem Verzugsfaktor.

Die Geschwindigkeit V_{Sp} des Spannwagens 12 (Pos. D) kann relativ zu den Geschwindigkeiten V_{O}, V_{L} des Oberwagens bzw. des Legewagens durch folgende Beziehung ausgedrückt werden:${\text{V}}_{\text{Sp}} {\text{= -(V}}_{\text{L}} {\text{+ V}}_{\text{O}} \text{) .}$

Die Geschwindigkeiten in den Positionen B, G, C und H werden von elektronischen Steuerungen bestimmt, während sich die Geschwindigkeiten in den Positionen D, E, F und K aus der mechanischen Abhängigkeit zwangsläufig ergeben.

Fig. 7 zeigt das auf dem Abführungsband 6 abgelegte Vlies 4 im Profil.

Fig. 7a verdeutlicht den sogenannten Badewanneneffekt bei der Vliesablage, der bei herkömmlichen Vliesbandlegern durch Verlangsamung des Legewagens im Randbereich entsteht.

Fig. 7b zeigt einen Vliesquerschnitt, wie er durch die beschriebenen Ausführungsbeispiele erreicht werden kann. Dabei ist der Randbereich nicht verdickt sondern gezielt verdünnt. Die Verdünnung des Randbereichs ist erwünscht, weil die Ränder durch die weitere Verarbeitung oft dicker werden und dadurch ein Ausgleich geschaffen wird.

Es ist aber auch möglich, das Vlies kontinuierlich gleichförmig abzulegen, wie in Fig. 7c gezeigt oder wie in Fig. 7d gezeigt` ein gezielt unregelmäßiges Ablageprofil zu erzeugen.

Alternativ zu der beschriebenen Antriebskette 52 mit den separat antreibbaren Kettenrädern 62,64 ist es auch möglich, den Oberwagen 10 und den Legewagen 14 unmittelbar über Linearantriebe zu steuern. In diesem Fall wird keine Antriebskette 52 benötigt, allerdings wird mit gleichem Verlauf wie die Antriebskette 52 ein Seilzug eingesetzt, um die Spannwagenbewegung zu steuern.

Eine weitere Antriebsvariante besteht darin, einen Verzug unmittelbar durch Steuerung der Geschwindigkeit des Förderbandes 18 an den Stellen E und F einzustellen. Hierzu werden die Umlenkwalzen 28 und 32 bzw. 34 elektronisch gesteuert angetrieben. Anstelle der Antriebskette 52 tritt ein Seilzug, wobei sich die Bewegung des Oberwagens des Spannwagens 12 und des Legewagens 14 allein aus dem Antrieb des Förderbands 18 ergibt.

## Patentansprüche

1. Vliesbandleger mit mindestens zwei hin- und hergehenden, an den Umkehrpunkten ihres Fahrwegs beschleunigten Wagen, nämlich einem Oberwagen (10) und einem Legewagen (14) mit jeweils einem zugeordneten Antrieb (62,64), mit mindestens zwei umlaufenden über Umlenkwalzen der Wagen geführten Förderbändern (18,20), nämlich einem Hauptförderband und einem Führungsförderband, und mit einer elektronischen Steuerung für den Bewegungsablauf, wobei das Vlies mit Verzug ablegbar ist,
**dadurch gekennzeichnet,**
daß Mittel (28,32,34;52,62,64) vorgesehen sind, mit denen die Geschwindigkeit Vo des Oberwagens (10) unabhängig von der Legewagengeschwindigkeit V_{L} zur Beeinflussung der Flordicke unterschiedlich steuerbar ist, und daß ein Spannwagen (12) das für die zusätzliche Vliesspeicherung benötigte Förderband (18) spannt.

2. Vliesbandleger nach Anspruch 1, dadurch gekennzeichnet, daß die Steuerung die Oberwagengeschwindigkeit V_{O} auf einen Wert einstellt, der der halben Differenz aus der Vlieseinlaufgeschwindigkeit V_{E} und dem Produkt aus einem Faktor K' und der Legegeschwindigkeit V_{L} entspricht, wobei $\text{K' = (K+1) / K}$ mit einem Verzugsfaktor K ist.

3. Vliesbandleger nach einem der Ansprüche 1 oder 2, dadurch gekennzeichnet, daß der Oberwagen (10), der Legewagen (14) und der Spannwagen (12) über ein einziges Kraftübertragungselement (52) gekoppelt sind, daß ein zwischen Oberwagen (10) und Spannwagen (12) angeordneter Antrieb (62) für den Oberwagen (10) sowie ein zwischen Spannwagen (12) und Legewagen (14) angeordneter Antrieb (64) für den Legewagen (14) unabhängig voneinander auf das Kraftübertragungselement (52) einwirken.

4. Vliesbandleger nach einem der Ansprüche 1 bis 3, dadurch gekennzeichnet, daß das Kraftübertragungselement aus einer Antriebskette (52) besteht.

5. Vliesbandleger nach Anspruch 4, dadurch gekennzeichnet, daß jeder Wagen (10,12,14) über ein die Antriebskette (52) umlenkendes Rad (56,58,60) angetrieben ist.

6. Vliesbandleger nach einem der Ansprüche 1 bis 5, dadurch gekennzeichnet, daß der Oberwagen (10), der Legewagen (14) und der Spannwagen (12) über ein einziges Kraftübertragungselement (52) miteinander gekoppelt sind und daß der Verzug über jeweils eine vor und hinter dem Legewagen (14) angeordnete Umlenkwalze (28 bzw. 32,34) für das Hauptförderband (18) einstellbar ist.

7. Vliesbandleger nach einem der Ansprüche 1 bis 6, dadurch gekennzeichnet, daß der Oberwagen (10), der Legewagen (14) und der Spannwagen (12) über ein einziges Kraftübertragungselement (52) miteinander gekoppelt sind, und daß der Oberwagen und der Legewagen von einem elektronisch gesteuerten Linearantrieb angetrieben sind.

8. Vliesbandleger nach einem der Ansprüche 1 bis 7, dadurch gekennzeichnet, daß der Spannwagen (12) jeweils eine Umlenkwalze (36,49) für jedes Förderband (18,20) aufweist.

9. Vliesbandleger nach Anspruch 1 bis 8, dadurch gekennzeichnet, daß der Spannwagen (12) aus zwei mit Abstand voneinander angeordneten Wagenteilen (11,13) besteht, in denen jeweils die Umlenkwalze (36,49) für eines der Förderbänder (18,20) gelagert ist.

10. Vliesbandleger nach Anspruch 9, dadurch gekennzeichnet, daß der Oberwagen (10) zwischen den Wagenteilen (11,13) des Spannwagens (12) angeordnet ist.

11. Vliesbandleger nach einem der Ansprüche 1 bis 10, dadurch gekennzeichnet, daß ein oder mehrere Zwischenwagen (16) zwischen Ober- und Legewagen (10, 14) angeordnet sind.

12. Verfahren zum Ablegen von Vliesbändern oder dgl. durch Aufnehmen des Vlieses mit einem zumindest teilweise zwischen zwei Förderbändern (18,20) geführten, hin- und herfahrbaren Oberwagen (10) und durch Abgeben des Faservlieses mit einem über die gesamte Legebreite hin- und herfahrbaren Legewagen (14), wobei das Vlies in Abhängigkeit von der Legewagengeschwindigkeit mit Verzug abgelegt werden kann,
**dadurch gekennzeichnet,**
daß die Flordicke über einen positiven oder negativen Verzug durch Steuerung der Oberwagengeschwindigkeit unabhängig von der Legewagengeschwindigkeit beeinflußt wird, während das für die zusätzliche Vliesspeicherung benötigte Förderband (18) mit Hilfe eines Spannwagens (12) gespannt wird.

13. Verfahren nach Anspruch 12, dadurch gekennzeichnet, daß die Flordicke im Randbereich verdünnt wird.

14. Verfahren nach Anspruch 12 oder 13, dadurch gekennzeichnet, daß die Oberwagengeschwindigkeit V_{O} auf einen Wert eingestellt wird, der der halben Differenz aus der Vlieseinlaufgeschwindigkeit V_{E} und dem Produkt aus einem Faktor K' und der Legewagengeschwindigkeit V_{L} entspricht, wobei $\text{K' = (K + 1) / K}$ mit dem Verzugsfaktor K ist.

15. Verfahren nach einem der Ansprüche 12 bis 14, dadurch gekennzeichnet, daß der Verzugsfaktor über die Legebreite entsprechend einer vorgegebenen Funktion variiert wird.

## Claims

1. A nonwoven laying device having at least two reciprocating carriages to be accelerated at the reversal points of their moving path, namely an upper carriage (10) and a laying carriage (14) each having a drive means (62,64) associated thereto, and having at least two circulating conveyer belts (18,20) to be guided by guide rollers of the carriages, namely a main conveyer belt and a guiding conveyer belt, and having an electronic control means for the moving process, the laying of the nonwoven being effected with a possible stretching,
**characterized in**
that means (28,32,34;52,62,64) are provided for variably controlling the speed V_{O} of the upper carriage (10) independently of the speed V_{L} of the laying carriage so as to influence the thickness of the nonwoven, and that a tensioning carriage (12) is provided for tensioning the conveyer belt (18) required for the additional nonwoven storage.

2. The nonwoven laying device according to claim 1, characterized in that the control means sets the speed V_{O} of the upper carriage to a value corresponding to half the difference between the nonwoven intake speed V_{E} and the product of a factor K' and the laying speed V_{L}, wherein $\text{K' = (K+1) / K}$ , with K being a stretching factor.

3. The nonwoven laying device according to claim 1 or 2, characterized in that the upper carriage (10), the laying carriage (14) and the tensioning carriage (12) are coupled to each other by a single power transmission element (52), and that a drive means (62) for the upper carriage (10), arranged between the upper carriage (10) and the tensioning carriage (12), and a drive means (64) for the laying carriage (14), arranged between the tensioning carriage (12) and the laying carriage (14), act on the power transmission element (52) independently of each other.

4. The nonwoven laying device according to any one of claims 1 to 3, characterized in that the power transmission element consists of a drive chain (52).

5. The nonwoven laying device according to claim 4, characterized in that each carriage (10,12,14) is driven by a wheel (56,58,60) guiding the drive chain (52).

6. The nonwoven laying device according to any one of claims 1 to 5, characterized in that the upper carriage (10), the laying carriage (14) and the tensioning carriage (12) are coupled to each other by a single power transmission element (52) and that the stretching can be set by a respective guide roller (28 or 32,34, respectively) for the main conveyer belt (18), arranged before and behind the laying carriage (14).

7. The nonwoven laying device according to any one of claims 1 to 6, characterized in that the upper carriage (10), the laying carriage (14) and the tensioning carriage (12) are coupled to each other by a single power transmission element (52), and that the upper carriage and the laying carriage are driven by an electronically controlled linear drive.

8. The nonwoven laying device according to any one of claims 1 to 7, characterized in that the tensioning carriage (12) is provided with a respective guide roller (36,49) for each conveyer belt (18,20).

9. The nonwoven laying device according to any one of claims 1 to 8, characterized in that the tensioning carriage (12) consists of two mutually spaced carriage members (11,13) having supported therein the respective guide roller (36,49) for one of the conveyer belts (18,20).

10. The nonwoven laying device according to claim 9, characterized in that the upper carriage (10) is arranged between the carriage members (11,13) of the tensioning carriage (12).

11. The nonwoven laying device according to any one of claims 1 to 10, characterized in that the upper and laying carriages (10,14) have one or a plurality of intermediate carriages (16) arranged therebetween.

12. A process for laying a nonwoven or the like by taking up the nonwoven by a reciprocating upper carriage (10) being guided at least partially between two conveyer belts (18,20) and by releasing the fibrous nonwoven by a laying carriage (14) to be reciprocated over the entire laying width, the laying of the nonwoven being effected with a possible stretching depending on the speed of the laying carriage,
**characterized in**
that the thickness of the nonwoven is influenced through a positive or negative stretching by controlling the speed of the upper carriage independently of the speed of the laying carriage, the conveyer belt (18) required for the additional nonwoven storage being tensioned by a tensioning carriage (12).

13. The process according to claim 12, characterized in that the thickness of the nonwoven is reduced in the edge region.

14. The process according to claim 12 or 13, characterized in that the speed V_{O} of the upper carriage is set to a value corresponding to half the difference between the nonwoven intake speed V_{E} and the product of a factor K' and the speed V_{L} of the laying carriage, wherein $\text{K' = (K+1) / K}$ , with K being the stretching factor.

15. The process according to any one of claims 12 to 14, characterized in that the stretching factor is varied over the laying width corresponding to a predetermined function.

## Revendications

1. Dispositif de pose de bandes de non-tissé comprenant au moins deux chariots animés d'un mouvement de va-et-vient, accélérés aux points d'inversion du leur trajet, à savoir un chariot supérieur (10) et un chariot de pose (14) avec respectivement un entraînement associé (62, 64),au moins deux bandes transporteuses (18,20) tournant sans fin, guidées sur des rouleaux de renvoi des chariots, à savoir une bande transporteuse principale et une bande transporteuse de guidage, et une commande électronique pour le déroulement du mouvement, le non-tissé pouvant être posé avec étirage,
caractérisé par le fait que des moyens (28,32,34;52,62,64) sont prévus par lesquels la vitesse V_{O} du chariot supérieur (10) peut être commandée différente indépendamment de la vitesse du chariot de pose V_{L} pour influencer l'épaisseur de la nappe de non-tissé, et par le fait qu'un chariot tendeur (12) exerce une tension sur la bande transporteuse (18) nécessitée pour l'accumulation de non-tissé additionnelle.

2. Dispositif de pose de bandes de non-tissé selon la revendication 1, caractérisé par le fait que la commande règle la vitesse du chariot supérieur V_{O} à une valeur qui correspond à la moitié de la différence entre la vitesse d'entrée du non-tissé V_{E} et le produit d'un facteur K' par la vitesse de pose V_{L} , avec $\text{K'= ( K+1)/ K}$ , K étant un facteur d' étirage.

3. Dispositif de pose de bandes de non-tissé selon l'une des revendications 1 ou 2, caractérisé par le fait que le chariot supérieur (10), le chariot de pose (14) et le chariot tendeur (12) sont couplés par un seul élément de transmission (52), qu'un entraînement (62) pour le chariot supérieur (10) disposé entre le chariot supérieur (10) et le chariot tendeur (12), ainsi qu' un entraînement (64) pour le chariot de pose (14) disposé entre le chariot tendeur (12) et le chariot de pose (14) agissent indépendamment l'un de l'autre sur l'élément de transmission (52).

4. Dispositif de pose de bandes de non-tissé selon l'une des revendications 1 à 3, caractérisé par le fait que l'élément de transmission se compose d'une chaîne d'entraînement (52).

5. Dispositif de pose de bandes de non-tissé selon la revendication 4 caractérisé par le fait que chaque chariot( 10,12,14 ) est entraîné par une roue ( 56,58,60 ) modifiant la direction de la chaîne d'entraînement ( 52 ).

6. Dispositif de pose de bandes de non-tissé selon l'une des revendications 1 à 5 , caractérisé par le fait que le chariot supérieur (10), le chariot de pose (14) et le chariot tendeur (12) sont couplés l'un à l'autre par un seul élément de transmission (52) et que l'étirage est réglable par respectivement un rouleau de renvoi (28 ou 32,34) disposé en amont et en aval du chariot de pose (14), pour la bande transporteuse principale (18).

7. Dispositif de pose de bandes de non-tissé selon l'une des revendications 1 à 6 , caractérisé par le fait que le chariot supérieur (10), le chariot de pose (14) et le chariot tendeur (12) sont couplés l'un à l'autre par un seul élément de transmission (52) et que le chariot supérieur (10) et le chariot de pose (14) sont actionnés par un entraînement linéaire commandé électroniquement.

8. Dispositif de pose de bandes de non-tissé selon l'une des revendications 1 à 7 , caractérisé bar le fait que le chariot tendeur (12) comporte respectivement un rouleau de renvoi (36, 49) pour chaque bande transporteuse (18,20).

9. Dispositif de pose de bandes de non-tissé salon la revendication 1 à 8 , caractérisé par le fait que le chariot tendeur (12) se compose de deux parties de chariot (11,13) disposées à distance l'une de l'autre, dans lesquelles est monté respectivement le rouleau de renvoi (36,49) pour l'une des bandes transporteuses (18,20).

10. Dispositif de pose de bandes de non-tissé selon la revendication 9, caractérisé par le fait que le chariot supérieur (10) est disposé entre les parties de chariot (11,13) du chariot tendeur (12).

11. Dispositif de pose de bandes de non-tissé selon l'une des revendications 1 à 10, caractérisé par le fait qu' un ou plusieurs chariots intermédiaires (16) sont disposés entre le chariot supérieur et le chariot de pose (10,14).

12. Procédé de pose de bandes de non-tissé ou analogues, par prise du non-tissé avec un chariot supérieur (10) animé d'un mouvement de va-et-vient, guidé au moins partiellement entre deux bandes transporteuses (18,20) et par dépose du non-tissé avec un chariot de pose (14) animé d'un mouvement de va-et-vient sur toute la largeur de pose, le non-tissé pouvant être déposé avec un étirage en fonction de la vitesse du chariot de pose, caractérisé par le fait que l'épaisseur de la nappe de non-tissé est influencée par un étirage positif ou négatif par commande de la vitesse du chariot supérieur indépendamment de la vitesse du chariot de pose, tandis que la bande transporteuse (18) nécessitée pour l'accumulation de non-tissé additionnelle est tendue à l'aide du chariot tendeur (12).

13. Procédé selon la revendication 12 caractérisé par le fait que l' épaisseur de nappe de non-tissé est amincie en bordure.

14. Procédé selon la revendication 12 ou 13 caractérisé par le fait que la vitesse V_{O} du chariot supérieur est réglée à une valeur qui correspond à la moitié de la différence entre la vitesse d'entrée V_{E} du non-tissé et le produit d'un facteur K' par la vitesse V_{L} du chariot de pose , avec $\text{K'= (K+1)/ K}$ , K étant le facteur d' étirage.

15. Procédé selon l'une des revendications 12 à 14 caractérisé par le fait que le facteur d'étirage varie sur la largeur de pose selon une fonction prédéterminée.
